# EUROPÄISCHE PATENTSCHRIFT

(11) **EP 2 438 796 B1**
(45) Veröffentlichungstag und Bekanntmachung des Hinweises auf die Patenterteilung: **06.11.2019**
(21) Anmeldenummer: 10721505.5
(22) Anmeldetag: 27.05.2010
(51) Int. Cl.: H05B 6/06, H05B 1/02

(54) **KOCHFELD MIT EINEM TEMPERATURSENSOR**
HOB COMPRISING A TEMPERATURE SENSOR
PLAQUE DE CUISSON DOTEE D'UN CAPTEUR DE TEMPERATURE

(30) Priorität: 01.06.2009 ES 200930236
(43) Veröffentlichungstag der Anmeldung: 11.04.2012
(73) Patentinhaber: BSH Hausgeräte GmbH, 81739 München (DE)
(72) Erfinder: ALDANA ARJOL, Oscar Luis, E-50003 Zaragoza (ES); LLORENTE GIL, Sergio, E-50009 Zaragoza (ES); PAESA GARCÍA, David, E-50015 Zaragoza (ES); SAGÜES BLÁZQUIZ, Carlos, E-50018 Zaragoza (ES)
(86) Internationale Anmeldenummer: PCT/EP2010/057323
(87) Internationale Veröffentlichungsnummer: WO 2010/139598

(56) Entgegenhaltungen:
- WO-A1-2005/028963
- DE-A1- 19 821 439
- US-A- 4 493 980
- US-A1- 2005 286 609
- US-B1- 6 462 316

## Beschreibung

Die Erfindung betrifft ein Kochfeld mit wenigstens einer Heizzone und einem Temperatursensor nach dem Oberbegriff des Anspruchs 1 und ein Verfahren zum Betreiben eines Kochfelds nach dem Oberbegriff des Anspruchs 7.

Aus der US-Druckschrift US 2005/286609 A1 ist bereits ein System zur Detektion der Temperatur eines Kochgeräts über einem Strahlungs-Kochfeld bekannt. Das System weist eine obere Oberfläche und eine untere Oberfläche sowie ein zur Erhitzung vorgesehenes Strahlungsheizelement auf. Ein der unteren Oberfläche des Kochfelds benachbart angeordneter Temperatursensor ist dazu vorgesehen, eine Temperatur der unteren Oberfläche des Kochfelds zu detektieren. Das System umfasst des Weiteren eine Wärmeisolationsbarriere, welche zwischen dem Temperatursensor und dem Strahlungsheizelement angeordnet ist.

Die US-Druckschrift US 4 493 980 A offenbart eine Leistungssteuerungsanordnung für eine automatische Oberflächeneinheit in einem Kochhaushaltsgerät, welche es einem Nutzer ermöglicht, Kochmodi "Wärmen", "Köcheln", "Sieden" und "Braten" auszuwählen und für jeden Modus aus einer Vielzahl von Heiz-Temperatur-Einstellungen zu wählen. Den Heiz-Temperatur-Einstellungen eines jeweiligen Modus sind eine minimale Gleichgewichts-Temperatur und ein Gleichgewichts-Leistungsniveau zugeordnet. Das Steuerungssystem vergleicht die Ausgabe eines Kochgerät-Temperatursensors mit verschiedenen Referenzwerten, welche anhand von Modus und Heizeinstellung gewählt wurden. In Abhängigkeit von dem Ergebnis des Vergleichs wird die Oberflächeneinheit mit dem entsprechenden Gleichgewichts-Leistungsniveau oder mit einem nicht-stationären Leistungsniveau betrieben, um die Temperatur des Kochgeräts - bei minimaler Temperaturüberschreitung - auf die für den ausgewählten Modus und die ausgewählte Heizeinstellung gewünschte Temperatur zu bringen.

Aus der US-Druckschrift US 6 462 316 B1 ist bereits ein System zur automatischen Steuerung der Temperatur einer Kochfläche eines Festkörperoberflächen-Kochfelds sowie, anhand davon, der Temperatur eines Kochgeräts auf der Kochfläche, durch eine Detektion von Kochgerät-Eigenschaften durch das Festkörperoberflächen-Kochfeld bekannt. Die Kochgerät-Eigenschaften umfassen Vorhandensein/Nichtvorhandensein, Wegnehmen/Aufstellen und andere physische Eigenschaften wie Gerätetyp, Größe, Ausbeulung, Temperatur und Befüllungsgröße. Die automatische Steuerung erfolgt anhand einer Überwachung der Wärmeübertragungskennlinien von der Energiequelle zum Kochfeld und zum Gerät, um so auf die Eigenschaften des Geräts zu schließen. Dies wird erreicht, indem ein Parameter detektiert oder berechnet wird, der die Temperatur eines überwachten Bereichs, welcher zumindest einen Teil des Kochfelds oder des auf der oberen Oberfläche des Kochfelds aufgestellten Kochgeräts umfasst, angibt. Zudem wird dies erreicht, indem ein Parameter, welcher eine Leistung angibt, mit der eine steuerbare Wärmequelle beaufschlagt wird, und indem Signaleigenschaften mittels eines evolutionären Algorithmus detektiert werden.

Die internationale Patentanmeldung WO 2005/028963 A1 offenbart ein Verfahren zur Steuerung eines Kochniveaus in einem elektrischen Kocharrangement. Das Arrangement umfasst eine elektrische Heizeinheit, welche ein elektrisches Heizelement und eine temperatursensitive Vorrichtung aufweist, die dazu eingerichtet ist, die Temperatur eines Kochgeräts zu überwachen und die ihrerseits ein Temperatursensorelement aufweist. Das Arrangement umfasst ferner ein manuelles Auswahleingabemittel, mittels dessen eine Vielzahl von vorgegebenen Kochniveaus durch den Nutzer ausgewählt werden kann. Jedem vorgegebenen Kochniveau entspricht eine vorgegebene Temperatur, welche durch das Temperatursensorelement detektiert wird, wobei die vorgegebene Temperatur relativ zu einer tatsächlichen, dem jeweiligen Kochniveau entsprechenden Temperatur versetzt ist. Das Kochniveau wird gesteuert, indem die Heizeinheit auf einem entsprechenden Leistungsniveau mit Energie beaufschlagt wird.

Aus der DE 10 2006 057 885 A1 ist ein Kochfeld mit einer Heizzone und einem im Zentrum der Heizzone angeordneten Temperatursensor bekannt. Es wird ein Verfahren beschrieben, in dem ein Zeitpunkt, in welchem die in dem Kochgeschirrelement angeordnete Flüssigkeit einen Siedepunkt erreicht, mit möglichst hoher Genauigkeit vorhergesagt wird. Das Kochen des Kochgeschirrinhalts wird dadurch vermieden, dass vor dem Erreichen des Kochpunkts bzw. Siedepunkts die Heizenergiezufuhr verringert wird. Die Vorhersage basiert auf der Auswertung von in der Vergangenheit aufgezeichneten charakteristischen Temperaturkurven.

In der Praxis können sich aber die Siedepunkte verschiedener Flüssigkeiten beispielsweise abhängig von deren Zusammensetzung und/oder abhängig vom aktuellen Atmosphärendruck stark unterscheiden. Gleiches gilt für den Verlauf von Temperaturkurven, der auch durch das Hinzufügen von Zutaten während des Aufheizens für die Steuereinheiten des Kochfelds unvorhersagbar ist. Zum Realisieren eines effektiven Simmerbetriebs des Kochfelds, in dem der Inhalt des Kochgeschirrelements auf einer Temperatur knapp unterhalb des Siedepunkts gehalten wird, ist aber eine präzise Vorhersage des Siedepunkts wichtig. Durch den Simmerbetrieb kann im Vergleich zu sprudelndem Kochen sehr viel Energie eingespart werden, da die durch das Kochen abgegebene Verdampfungsenergie sehr hoch sein kann. Wenn allerdings die Temperatur des Garguts zu niedrig ist und die Differenz der Temperatur des Garguts zum Siedepunkt zu groß ist, wird der Garvorgang in die Länge gezogen und/oder führt zu unerwünschten Ergebnissen.

Der Erfindung liegt daher insbesondere die Aufgabe zugrunde, einen energiesparenden Simmerbetrieb mit einer präzise auf die Siedetemperatur des Kochgeschirrinhalts abgestimmten Solltemperatur zu ermöglichen. Die Aufgabe wird insbesondere durch die Merkmale der unabhängigen Ansprüche gelöst. Vorteilhafte Ausgestaltungen und Weiterbildungen der Erfindung ergeben sich aus den Unteransprüchen.

Die Erfindung geht insbesondere aus von einem Kochfeld mit wenigstens einer Heizzone, einem Temperatursensor zum Detektieren der Temperatur eines auf die Heizzone aufgestellten Kochgeschirrelements und einer Steuereinheit zum Betreiben der Heizzone. Die Steuereinheit ist dazu ausgelegt, in zumindest einem Betriebsmodus das Kochgeschirrelement in einer Aufheizphase aufzuheizen und die Temperatur des Kochgeschirrelements in einer Haltephase auf eine Solltemperatur zu regeln.

Es wird vorgeschlagen, dass die Steuereinheit dazu ausgelegt ist, während der Aufheizphase eine Siedetemperatur der in dem Kochgeschirrelement enthaltenen Flüssigkeit zu detektieren und die Solltemperatur abhängig von der Siedetemperatur zu bestimmen. Die Siedetemperatur soll demnach in der Aufheizphase selbst und nicht etwa in aufwändigen Versuchsdurchgängen mit anderem Kochgeschirrinhalt gemessen werden. Durch das direkte Detektieren der Siedetemperatur kann auf fehleranfällige Vorhersagen und Abschätzungen der Siedetemperatur verzichtet werden. Die Aufheizphase dauert demnach zumindest so lange an, bis die Siedetemperatur erreicht ist. Da durch die direkte Messung der Siedetemperatur Fehler in der Vorhersage bzw. Abschätzung der Siedetemperatur vermieden werden können, wird die Siedetemperatur mit einer hohen Präzision bestimmt. Die Solltemperatur der Heizphase, die insbesondere eine Simmertemperatur sein kann, kann so abhängig von der Siedetemperatur präzise bestimmt werden.

Insbesondere kann die Solltemperatur um eine vorgegebene Temperaturdifferenz kleiner gewählt werden als die Siedetemperatur. Dadurch kann der mit dem sprudelnden Kochen einhergehende Energieverbrauch vermieden und ein schneller Garvorgang gewährleistet werden. Die Temperaturdifferenz kann insbesondere zwischen 2° und 7° C liegen.

Zum Detektieren der Siedetemperatur zeichnet die Steuereinheit während der Aufheizphase einen Temperaturverlauf des Kochgeschirrelements auf und detektiert einen im Wesentlichen konstanten Abschnitt in dem Temperaturverlauf. Beim Erreichen der Siedetemperatur erhöht sich die Temperatur des Kochgeschirrinhalts nicht weiter, was zu einer konstanten Temperatur der Kochgeschirr-Außenseite führt. Als Messwert für die Siedetemperatur wird eine in dem konstanten Abschnitt gemittelte Temperatur verwendet. Das Signal des Temperatursensors kann generell in einer dem Fachmann als geeignet erscheinenden Weise gefiltert und/oder gemittelt werden bzw. geeigneten Skalentransformation unterworfen werden.

Zum Detektieren des konstanten Abschnitts des Temperaturverlaufs kann die Steuereinheit insbesondere einen Gradienten des Temperaturverlaufs bilden. Der Temperaturverlauf kann als "im Wesentlichen konstant" klassifiziert werden, wenn der Gradient unterhalb eines bestimmten Schwellenwerts liegt.

Eine Sicherheitsabschaltung kann gewährleistet werden, wenn die Steuereinheit dazu ausgelegt ist, den Betriebsmodus abzuschalten und ein Warnsignal zu erzeugen, wenn die von dem Temperatursensor erfasste Temperatur einen Maximalwert überschreitet. Dieser Maximalwert kann beispielsweise bei ca. 150° C liegen. Das Überschreiten des Maximalwerts deutet darauf hin, dass das Kochgeschirrelement leer ist, so dass ein Sieden nicht erfolgen kann.

Ein weiterer Aspekt der Erfindung betrifft ein Verfahren zum Betreiben eines Kochfelds mit wenigstens einer Heizzone, einem Temperatursensor zum Detektieren der Temperatur eines auf die Heizzone aufgestellten Kochgeschirrelements und einer Steuereinheit. Es wird in zumindest einem Betriebsmodus das Kochgeschirrelement in einer Aufheizphase aufgeheizt und die Temperatur des Kochgeschirrelements wird in einer Haltephase auf eine Solltemperatur geregelt.

Erfindungsgemäß wird vorgeschlagen, dass während der Aufheizphase eine Siedetemperatur der in dem Kochgeschirrelement enthaltenen Flüssigkeit detektiert wird und die Solltemperatur abhängig von der Siedetemperatur bestimmt wird.

Weitere Vorteile und charakteristische Merkmale der Erfindung ergeben sich aus der folgenden Figurenbeschreibung. In den Figuren ist ein Ausführungsbeispiel der Erfindung dargestellt.

Es zeigen:
- Fig. 1: eine schematische Darstellung eines Induktionskochfelds mit einem Temperatursensor und einem auf einer Heizzone aufgestellten Kochgeschirrelement,
- Fig. 2: die zeitlichen Verläufe einer Heizleistung, einer Wandtemperatur des Kochgeschirrelements und einer Garguttemperatur nach einem Ausführungsbeispiel der Erfindung, und
- Fig. 3: ein Ablaufdiagramm eines Verfahrens zum Betreiben eines erfindungsgemäßen Kochfelds.

Fig. 1 zeigt ein Kochfeld mit einer Heizzone 10, einem Temperatursensor 12 zum Detektieren der Wandtemperatur eines auf die Heizzone aufgestellten Kochgeschirrelements 14 und mit einer Steuereinheit 16. Die Heizzone 10 ist ein auf einer Abdeckplatte 18 des Kochfelds markierter Bereich, dessen Position und Größe der Position und Größe eines unterhalb der Abdeckplatte 18 angeordneten Induktors 20 entspricht. Das Kochfeld ist ein Induktionskochfeld und der Induktor 20 empfängt einen hochfrequenten Heizstrom von einem Wechselrichter 22. Zwischen einem Haushaltsstromnetz-Anschluss 34 und dem Wechselrichter 22 ist ein hier nicht dargestellter Gleichrichter angeordnet. Die Steuereinheit 16 bestimmt die Frequenz und/oder die Amplitude des von dem Wechselrichter 22 erzeugten Heizstroms so, dass im zeitlichen Mittel eine bestimmte Heizleistung erzeugt wird. Der Heizstrom erzeugt über den Induktor 20 ein hochfrequentes Wechselmagnetfeld, das seinerseits hochfrequente Wirbelströme im Boden des Kochgeschirrelements 14 erzeugt. Das Kochgeschirrelement 14 wird durch die Dissipation dieser Wirbelströme erhitzt.

Der Temperatursensor 12 ist ein turmartig über die Oberseite der Abdeckplatte 18 hinaus ragender Infrarot-Temperatursensor, welcher von einer Seitenwand des Kochgeschirrelements 14 emittierte Infrarotstrahlung detektiert. Das von dem Sensor 12 detektierte Signal wird von einer Sensor-Ausleseeinheit 24 verarbeitet und an die Steuereinheit 16 weitergeleitet. Die Sensor-Ausleseeinheit 24 kann beispielsweise eine Tiefpassfilterung und/oder eine Skalentransformation durchführen.

Gegenüber der Abdeckplatte 18 in einem turmartigen Temperatursensor sind weitere Ausführungsbeispiele der Erfindung denkbar, in denen der Temperatursensor als unter der Abdeckplatte 18 angeordnetes NTC-Element oder als unter der Abdeckplatte angeordneter Infrarotsensor ausgebildet ist. Ferner ist es denkbar, den Temperatursensor 12 direkt an der Wand des Kochgeschirrelements 14 zu befestigen.

Die Steuereinheit 16 ist eine universell programmierbare Recheneinheit, die ein als Software implementiertes Verfahren zum Betreiben des Kochfelds ausführt. In dem Verfahren gibt es unterschiedliche Betriebsmodi. In einem speziellen Betriebsmodus, der auch als Simmermodus bezeichnet werden könnte, wird das Kochgeschirrelement 14 in einer Aufheizphase 26 aufgeheizt, bis eine Flüssigkeit 28 in dem Kochgeschirrelement 14 ihre Siedetemperatur TB erreicht.

Die Steuereinheit 16 hält das Kochgeschirrelement 14 nur so lange auf der Siedetemperatur TB, bis diese mit einer hinreichenden Genauigkeit bestimmt worden ist. Anschließend schaltet die Steuereinheit 16 von der Aufheizphase 26 in eine Haltephase 32, in welcher die Temperatur des Kochgeschirrelements 14 bzw. der Flüssigkeit 28 auf eine Solltemperatur TS geregelt wird. Zum Bilden eines geschlossenen Regelkreises wird die Rückmeldung des Temperatursensors 12 verwendet.

Der Zusammenhang zwischen der Temperatur der Flüssigkeit 28 und der Temperatur des Kochgeschirrelements 14 bzw. der Temperatur der radialen Außenwand des Kochgeschirrelements 14 kann über eine empirisch bestimmte Funktion ermittelt werden. In der Regel führen die Strahlungsverluste der Außenwand dazu, dass eine Proportionalität zwischen der Wandtemperatur des Kochgeschirrelements 14 und der Temperatur der Flüssigkeit 28 besteht, die durch einen konstanten Faktor ausgedrückt werden kann. Für die Erfindung ist es von nachrangiger Bedeutung, welchen Wert die Siedetemperatur TB der Flüssigkeit 28 selbst hat. Wesentlich ist die präzise Bestimmung der Außentemperatur des Kochgeschirrelements 14, die sich beim Erreichen der Siedetemperatur TB einstellt. Wegen der Proportionalität der beiden Temperaturen TB, TS können beide äquivalent verwendet werden.

Fig. 2 zeigt den zeitlichen Verlauf einer Heizleistung (durchgezogene Linie), die Temperatur der Flüssigkeit 28 (gestrichelte Linie) und die Temperatur der Wand des Kochgeschirrelements 14 (gepunktete Linie). Während der Aufheizphase 26 erreicht die Flüssigkeit 28 in einem Zeitpunkt t1 die Siedetemperatur TB und die Temperatur der Flüssigkeit 28 des Kochgeschirrelements 14 verläuft in einem Abschnitt 30 des Temperaturverlaufs im Wesentlichen konstant. Die Steuereinheit 16 mittelt die in diesem Abschnitt 30 von dem Temperatursensor 12 gemessene Temperatur und speichert diese Temperatur als die Siedetemperatur TB bzw. als die der Siedetemperatur zugeordnete Wandtemperatur des Kochgeschirrelements 14. In einem Zeitpunkt t2 schaltet die Steuereinheit 16 in die Haltephase 32, in welcher die Flüssigkeit 28 möglichst konstant auf einer Solltemperatur TS gehalten wird. Dies erfolgt in einem geschlossenen Regelkreis. Wenn beispielsweise in einem Zeitpunkt t3 zusätzliches Gargut oder zusätzliche Flüssigkeit 28 in das Kochgeschirrelement 14 gegeben wird, sinkt die Temperatur der Flüssigkeit kurzfristig ab, wird aber wieder auf die Solltemperatur TS erhöht. Wenn der Abfall der Temperatur zu groß ist, kann in einem Ausführungsbeispiel der Erfindung eine erneute Detektion der Siedetemperatur erfolgen, um möglicherweise einer geänderten Zusammensetzung der Flüssigkeit Rechnung zu tragen.

Die Steuereinheit 16 bestimmt die Solltemperatur durch Subtraktion eines vorgegebenen gespeicherten Werts von der zuvor detektierten Siedetemperatur TB. Diese subtrahierte Temperaturdifferenz kann beispielsweise 5° C betragen, so dass sich für reines Wasser unter Standard-Atmosphärendruck eine Solltemperatur von 95° C ergibt. Bei 95° C werden Lebensmittel im Wesentlichen in der gleichen Weise gegart wie in sprudelnd kochendem Wasser mit 100° C, so dass Verdampfungsenergie eingespart werden kann, ohne den Garvorgang wesentlich zu beeinträchtigen.

Fig. 3 zeigt ein Ablaufdiagramm zur Durchführung des erfindungsgemäßen Verfahrens. In einem Schritt S1 wird der in der Abdeckplatte versenkbare Temperatursensor 12 aktiviert und aus seiner versenkten Stellung nach oben in eine Aktivierungsstellung gefahren. In einem Schritt S2 wird die Aufheizphase 26 gestartet. In einem Schritt S3 wird die Temperatur der Außenwand des Kochgeschirrelements 14 gemessen und in einem Schritt S4 aus dieser Temperatur durch Multiplikation mit einer Konstanten ein Schätzwert für die Temperatur der Flüssigkeit 28 ermittelt. In einem Schritt S5 beurteilt die Steuereinheit 16, ob die Flüssigkeit 28 kocht oder nicht. Dazu wertet die Steuereinheit 16 die nach den letzten Messungen aufgezeichnete Temperatur aus und überprüft, ob diese bis auf unvermeidliche Fluktuationen konstant ist. Ist dies der Fall, ist die Siedetemperatur TB erreicht. Falls nicht, springt das Verfahren in den Schritt S3 und nimmt eine erneute Messung vor. Wird in Schritt S5 eine Temperatur detektiert, die oberhalb einer Maximaltemperatur liegt, erfolgt eine Notabschaltung (nicht dargestellt).

Wird in Schritt S5 das Erreichen der Siedetemperatur TB festgestellt, berechnet die Steuereinheit 16 in einem Schritt S6 die Solltemperatur TS für die Flüssigkeit 28 und schreitet in einem Schritt S7 in die Haltephase 32. In einem geschlossenen Regelkreis wird in einem Schritt S8 die Temperatur des Kochgeschirrelements 14 gemessen, in einem Schritt S9 aus der Temperatur des Kochgeschirrelements 14 die Temperatur der Flüssigkeit 28 berechnet und in einem Schritt S10 abhängig von dem Ergebnis die Heizleistung geregelt. Liegt die Temperatur des Flüssigkeit 28 über der Solltemperatur, wird die Heizleistung des Induktors 20 durch eine Variation der Frequenz des Wechselrichters 22 reduziert. Liegt die Temperatur unter der Solltemperatur TS, wird die Heizenergie des Induktors 20 erhöht. Nach dem Anpassen der Heizenergie springt das Verfahren zurück in den Schritt S8.

### Bezugszeichen

- 10: Heizzone
- 12: Temperatursensor
- 14: Kochgeschirrelement
- 16: Steuereinheit
- 18: Abdeckplatte
- 20: Induktor
- 22: Wechselrichter
- 24: Sensor-Ausleseeinheit
- 26: Aufheizphase
- 28: Flüssigkeit
- 30: Abschnitt
- 32: Haltephase
- 34: Haushaltsstromnetz-Anschluss
- TS: Solltemperatur
- TB: Siedetemperatur

## Patentansprüche

1. Kochfeld mit wenigstens einer Heizzone (10), einem Temperatursensor (12) zum Detektieren der Temperatur eines auf die Heizzone (10) aufgestellten Kochgeschirrelements (14) und einer Steuereinheit (16) zum Betreiben der Heizzone (10), wobei die Steuereinheit (16) dazu ausgelegt ist, in zumindest einem Betriebsmodus das Kochgeschirrelement (14) in einer Aufheizphase (26) aufzuheizen und die Temperatur des Kochgeschirrelements (14) in einer Haltephase (32) auf eine Solltemperatur (TS) zu regeln, **dadurch gekennzeichnet, dass** die Steuereinheit (16) dazu ausgelegt ist, während der Aufheizphase (26) eine Siedetemperatur (TB) der in dem Kochgeschirrelement (14) enthaltenen Flüssigkeit (28) zu detektieren und die Solltemperatur (TS) abhängig von der Siedetemperatur (TB) zu bestimmen, wobei die Steuereinheit (16) während der Aufheizphase (26) einen Temperaturverlauf des Kochgeschirrelements (14) aufzeichnet, einen im Wesentlichen konstanten Abschnitt (30) in dem Temperaturverlauf detektiert und die Siedetemperatur (TB) als eine gemittelte Temperatur in dem konstanten Abschnitt (30) detektiert.

2. Kochfeld nach Anspruch 1, **dadurch gekennzeichnet, dass** die Aufheizphase (26) bis zu einem Umschaltzeitpunkt (t2) nach dem Erreichen der Siedetemperatur (TB) andauert.

3. Kochfeld nach einem der vorhergehenden Ansprüche, **dadurch gekennzeichnet, dass** die Solltemperatur (TS) um eine vorgegebene Temperaturdifferenz kleiner ist als die Siedetemperatur (TB).

4. Kochfeld nach Anspruch 3, **dadurch gekennzeichnet, dass** die Temperaturdifferenz zwischen 2°C und 7°C liegt.

5. Kochfeld nach Anspruch 1, **dadurch gekennzeichnet, dass** die Steuereinheit (16) zum Detektieren des konstanten Abschnitts (30) einen Gradienten des Temperaturverlaufs bildet.

6. Kochfeld nach einem der vorhergehenden Ansprüche, **dadurch gekennzeichnet, dass** die Steuereinheit (16) dazu ausgelegt ist, den Betriebsmodus abzuschalten und ein Warnsignal zu erzeugen, wenn die von dem Temperatursensor (12) erfasste Temperatur einen Maximalwert überschreitet.

7. Verfahren zum Betreiben eines Kochfeld mit wenigstens einer Heizzone (10) und einem Temperatursensor (12) zum Detektieren der Temperatur eines auf die Heizzone (10) aufgestellten Kochgeschirrelements (14), wobei in zumindest einem Betriebsmodus das Kochgeschirrelement (14) in einer Aufheizphase (26) aufgeheizt wird und die Temperatur des Kochgeschirrelements (14) in einer Haltephase (32) auf eine Solltemperatur (TS) geregelt wird, **dadurch gekennzeichnet, dass** während der Aufheizphase (26) eine Siedetemperatur (TB) der in dem Kochgeschirrelement (14) enthaltenen Flüssigkeit (28) detektiert wird und die Solltemperatur (TS) abhängig von der Siedetemperatur (TB) bestimmt wird, wobei in einem Schritt (S3) eine Temperatur einer Außenwand des Kochgeschirrelements (14) gemessen und in einem weiteren Schritt (S4) aus dieser Temperatur durch Multiplikation mit einer Konstanten ein Schätzwert für die Temperatur der Flüssigkeit (28) ermittelt wird.

## Claims

1. Hob having at least one heating zone (10), a temperature sensor (12) for detecting the temperature of a cookware element (14) placed on the heating zone (10), and a control unit (16) for operating the heating zone (10), wherein the control unit (16) is designed so that in at least one operating mode it will heat up the cookware element (14) during a heating-up phase (26) and regulate the temperature of the cookware element (14) to a target temperature (TS) during a holding phase (32), **characterised in that** the control unit (16) is designed to detect a boiling point (TB) of the liquid (28) in the cookware element (14) during the heating-up phase (26) and determine the target temperature (TS) as a function of the boiling point (TB), wherein the control unit (16) records a temperature curve of the cookware element (14) during the heating-up phase (26), detects a substantially constant section (30) along the temperature curve, and detects the boiling point (TB) as an averaged temperature within the constant section (30).

2. Hob according to claim 1, **characterised in that** the heating-up phase (26) lasts until a changeover instant (t2) after the boiling point (TB) has been reached.

3. Hob according to one of the preceding claims, **characterised in that** the target temperature (TS) is a predefined temperature difference lower than the boiling point (TB).

4. Hob according to claim 3, **characterised in that** the temperature difference is between 2°C and 7°C.

5. Hob according to claim 1, **characterised in that** the control unit (16) forms a gradient of the temperature curve for detecting the constant section (30).

6. Hob according to one of the preceding claims, **characterised in that** the control unit (16) is designed to deactivate the operating mode and produce a warning signal if the temperature registered by the temperature sensor (12) exceeds a maximum value.

7. Method for operating a hob having at least one heating zone (10) and a temperature sensor (12) for detecting the temperature of a cookware element (14) placed on the heating zone (10), wherein, in at least one operating mode, the cookware element (14) is heated up during a heating-up phase (26) and the temperature of the cookware element (14) is regulated to a target temperature (TS) during a holding phase (32), **characterised in that** a boiling point (TB) of the liquid (28) in the cookware element (14) is detected during the heating-up phase (26) and the target temperature (TS) is determined as a function of the boiling point (TB), wherein in a step (S3), a temperature of an external wall of the cookware element (14) is measured and in a further step (S4) an estimated value for the temperature of the liquid (28) is determined from this temperature by multiplication with a constant.

## Revendications

1. Champ de cuisson avec au moins une zone de chauffe (10), un capteur de température (12) pour la détection de la température d'un élément de batterie de cuisine (14) posé sur la zone de chauffe (10) et une unité de commande (16) pour l'exploitation de la zone de chauffe (10), dans lequel l'unité de commande (16) est prévue afin de chauffer dans au moins un mode d'exploitation l'élément de batterie de cuisine (14) dans une phase de chauffage (26) et de régler la température de l'élément de batterie de cuisine (14) sur une température de consigne (TS) dans une phase d'arrêt (32), **caractérisé en ce que** l'unité de commande (16) est prévue afin de détecter durant la phase de chauffage (26) une température d'ébullition (TB) du liquide (28) contenu dans l'élément de batterie de cuisine (14) et de déterminer la température de consigne (TS) en fonction de la température d'ébullition (TB), dans lequel l'unité de commande (16) enregistre durant la phase de chauffage (26) un tracé de température de l'élément de batterie de cuisine (14), détecte une section essentiellement constante (30) dans le tracé de température et détecte la température d'ébullition (TB) comme étant une température moyennée dans la section constante (30).

2. Champ de cuisson selon la revendication 1, **caractérisé en ce que** la phase de chauffe (26) dure jusqu'à un instant de commutation (t2) après l'atteinte de la température d'ébullition (TB).

3. Champ de cuisson selon l'une des revendications précédentes, **caractérisé en ce que** la température de consigne (TS) est inférieure à la température d'ébullition (TB) d'une différence de température prédéfinie.

4. Champ de cuisson selon la revendication 3, **caractérisé en ce que** la différence de température se situe entre 2°C et 7°C.

5. Champ de cuisson selon la revendication 1, **caractérisé en ce que** l'unité de commande (16) constitue pour la détection de la section constante (30) un gradient du tracé de température.

6. Champ de cuisson selon l'une des revendications précédentes, **caractérisé en ce que** l'unité de commande (16) est prévue afin de couper le mode d'exploitation et de générer un signal d'avertissement lorsque la température saisie par le capteur de température (12) excède une valeur maximale.

7. Procédé d'exploitation d'un champ de cuisson avec au moins une zone de chauffe (10) et un capteur de température (12) pour la détection de la température d'un élément de batterie de cuisine (14) posé sur la zone de chauffe (10), dans lequel l'élément de batterie de cuisine (14) est chauffé dans une phase de chauffage (26) dans au moins un mode d'exploitation et la température de l'élément de batterie de cuisine (14) est réglée sur une température consigne (TS) dans une phase d'arrêt (32), **caractérisé en ce que** durant la phase de chauffage (26) une température d'ébullition (TB) du liquide (28) contenu dans l'élément de batterie de cuisine (14) est détectée et la température de consigne (TS) déterminée en fonction de la température d'ébullition (TB), dans lequel, dans une étape (S3), une température d'une paroi extérieure de l'élément de batterie de cuisine (14) est mesurée et, dans une étape supplémentaire (S4), une valeur estimée pour la température du liquide (28) est déterminée au départ de cette température en la multipliant par une constante.
